# EUROPÄISCHE PATENTSCHRIFT

(11) **EP 1 513 995 B1**
(45) Veröffentlichungstag und Bekanntmachung des Hinweises auf die Patenterteilung: **16.04.2008**
(21) Anmeldenummer: 03760634.0
(22) Anmeldetag: 17.06.2003
(51) Int. Cl.: E04F 15/04, E04F 15/02, E04F 13/08

(54) **Paneel, insbesondere Fussbodenpaneel**
Panel, in particular flooring panel
Panneau, en particulier panneau de revêtement

(30) Priorität: 20.06.2002 DE 10227607
(43) Veröffentlichungstag der Anmeldung: 16.03.2005
(73) Patentinhaber: BOXLER GMBH & CO. KG, 86871 Rammingen (DE)
(72) Erfinder: SCHMIDT, Detlev, 86871 Rammingen (DE)
(74) Vertreter: von Hellfeld, Axel
(86) Internationale Anmeldenummer: PCT/EP2003/006385
(87) Internationale Veröffentlichungsnummer: WO 2004/001156

(56) Entgegenhaltungen:
- EP-A- 1 203 854
- DE-A- 1 534 802
- DE-A- 19 925 248
- DE-C- 426 251
- FR-A- 1 571 961
- GB-A- 614 394
- JP-A- 8 109 734
- US-A- 5 295 341

## Beschreibung

Die Erfindung betrifft ein Paneel, insbesondere Fußboden paneel, mit zwei Federarmen auf einer Seite und einer Nut auf der gegenüberliegenden Seite, die so ausgebildet sind, dass mehrere Paneele durch Zusammenfügen der Federarme und Nuten miteinander verbindbar sind, wobei die Nut/Feder-Verbindung mit Verrastmitteln versehen ist, die ein Trennen zweier Paneele verhindern.

Ein solches Paneel ist aus der DE 100 08 108 C1 und der EP 1 203 854 A2 bekannt. Dort ragt vom Nutgrund aus ein keilförmiger Vorsprung zwischen die Federarme, wobei dieser Vorsprung die freien Enden der Federarme an den Keilflächen abstützt.

Dieser Stand der Technik wirft in Praxis Probleme auf. Der keilförmige Vorsprung bedingt eine erhebliche Überbestimmung des Systems, weshalb bei der Herstellung nur mit höchstem Aufwand, wenn überhaupt, einzuhaltende enge Toleranzbedingungen gegeben sind. Die Längen der Federarme, die Abmessungen des keilförmigen Vorsprungs und die jeweiligen Winkel wie auch die Abmessungen in Vertikalrichtung aller Elemente (die Vertikalrichtung steht senkrecht zum Paneel) sind höchst kritisch. Auch der Auseinanderbau der Paneele ist aufgrund der bei diesem Stand der Technik vorliegenden Verkantung der Teile eher schwierig und mit Bruchgefahr verbunden.

Die WO 01/48331 A1 beschreibt eine Paneel-Verbindung für z.B. Fußbodenpaneele mit einer Nut/Feder-Verbindung, die eine Trennebene zwischen benachbarten Paneelen durchsetzt, wobei ein sog. bodenseitiger Riegelzapfen mit Rastmitteln versehen ist und dieser Riegelzapfen funktional von der Nut/Feder-Verbindung getrennt ist.

Das deutsche Gebrauchsmuster 200 18 760 zeigt eine Nut/Feder-Verbindung für Paneele, bei der eine Doppelfeder verwendet wird mit einer Rastkontur an der Paneeloberseite.

Die JP-A-8 109734 zeigt ein Fußbodenpaneel, bei dem an der Spitze einer Feder nach unten und oben weisende, hakenförmige Verrastmittel vorgesehen sind, die in eine pilz-förmige Ausnehmung am Gegen-Paneel einrasten. Diese Anordnung ist für einen Auseinanderbau der Paneele wenig geeignet.

Die DE-C-426251 zeigt Baukastenelemente, die ebenfalls nach der Art einer Nut/Feder-Verbindung zusammenfügbar sind. Eine Feder ist an Ihrer Spitze gespalten und der gegenüberliegende Nutgrund weist eine scharfe Ecke (Spitze) auf.

Die DE 199 25 248 zeigt eine Nut/Feder-Verbindung für Paneele mit einem einzigen Federarm und oben angeordneten Verrastmitteln. Die DE 1 534 802 A zeigt ebenfalls eine Nut/Feder-Verbindung für Paneele mit einem einzigen Federarm, ohne plan-parallele Anlage auf der Unterseite des Federarmes.

Der Erfindung liegt die Aufgabe zugrunde, ein Paneel zu schaffen, bei dem eine zuverlässige Verbindung zwischen benachbarten Paneelen mit einfachen Mitteln herstellbar ist. Einfache Mittel bedeutet in diesem Zusammenhang insbesondere einfache Werkzeuge, möglichst unkritische Toleranzen bei der Herstellung und auch möglichst geringe Anforderungen an das Material der Paneele. Eine zuverlässige Verbindung im Sinne der Erfindung bedeutet insbesondere eine hohe Langzeitstabilität der Verbindung gegen ein Auseinanderdriften der Paneele und auch ein einfacher Zusammenbau und ein relativ risikofreier Auseinanderbau von montierten Paneelen.

Die erfindungsgemäße Lösung dieser Aufgabe ist im Patentanspruch 1 beschrieben. Die abhängigen Ansprüche beschreiben vorteilhafte Ausgestaltungen der Erfindung.

Nach der Erfindung braucht also im Nutgrund kein weiteres funktionales Element ausgeformt zu werden, welches, etwa in der Art eines keilförmigen Vorsprunges, wie beim oben erläuterten Stand der Technik, zwischen die Federarme greift und diese oben und unten gleichzeitig abstützt.

Eine weitere bevorzugte Ausgestaltung der Erfindung sieht vor, dass zwischen den Federarmen im zusammengefügten Zustand ein freier Einschnitt mit einer Tiefe von zumindest 1 mm, bevorzugt 1,5 mm, vorgesehen ist.

Dieses Ausführungsbeispiel der Erfindung kann auch dahingehend weitergebildet werden, dass die Tiefe des genannten freien Einschnittes mindestens 2 mm oder mindestens 2,5 mm beträgt. Die Tiefe dieses Einschnittes bestimmt weithin die Federelastizität der Federarme. Diese Federelastizität wiederum bestimmt zum einen die Stabilität der Verrastung und zum anderen den Widerstand sowohl beim Zusammenbau als auch beim Auseinanderbau zweier Paneele.

Gemäß einer weiteren bevorzugten Ausgestaltung der Erfindung ist vorgesehen, dass der untere Federarm kürzer ist als der obere Federarm. Hierdurch wird insbesondere der Auseinanderbau zweier Paneele erleichtert und die Bruchgefahr dabei verringert. Wenn im Zusammenhang mit dieser Erfindung von "oben" und "unten" die Rede ist, beziehen sich diese Angaben auf den üblichen Einsatz der Paneele als Fußbodenabdeckung, "oben" bedeutet also vertikal entgegen der Richtung der Schwerkraft und "unten" bedeutet umgekehrt vertikal in Richtung der Schwerkraft, d. h. direkt am Boden aufliegend. Werden die Paneele hingegen nicht am Fußboden eingesetzt, also z.B. an einer Wand, verstehen sich die Begriffe analog dahingehend, dass "unten" bedeutet: der Wand zugekehrt.

Beim eingangs genannten Stand der Technik gibt es im zusammengebauten Zustand zweier Paneele Hohlräume im Bereich der Trennebene, d.h. ein Schnitt senkrecht zur Oberfläche der Paneele in oder in der Nähe der Trennebene schneidet Hohlräume. Dies ist für die Stabilität der Verbindung kritisch.

Gemäß einem weiteren besonders bevorzugten Aspekt der vorliegenden Erfindung ist deshalb vorgesehen, dass ein Bereich mit von oben nach unten durchgehender Abstützung an der Trennebene zweier zusammengefügter Paneele gegeben ist.

Dies bedeutet, dass ein Schnitt senkrecht zur Oberfläche der Paneele in oder in der Nähe der Trennebene zumindest über eine gewisse Breite (also gemessen in Horizontalrichtung, d.h. in Richtung parallel zur Oberfläche der Paneele) überall massives Material schneidet, also keine nennenswerten Hohlräume (Lufträume oder Räume mit Kleberfüllung oder dergleichen) schneidet.

Gemäß einer anderen bevorzugten Ausgestaltung der Erfindung ist vorgesehen, dass der untere Federarm an seiner Spitze auf der Unterseite etwas abgerundet ist. Dies erleichtert insbesondere den Auseinanderbau der Paneele, aber auch den Zusammenbau. In diesem Falle ist also der untere Federarm an seiner Spitze bevorzugt asymmetrisch gestaltet mit einer Abrundung auf der Unterseite.

Eine andere bevorzugte Ausgestaltung der Erfindung sieht vor, dass ein unterer Bodenvorsprung , der die Nut unten begrenzt, im zusammengefügten Zustand zumindest 1,5 mm über die Spitze des unteren Federarms ragt (Abstand 36).

Nachfolgend wird ein Ausführungsbeispiel der Erfindung anhand der Figuren beschrieben.

Figur 1 zeigt schematisch einen Schnitt durch ein erstes Ausführungsbeispiel einer Verbindung zweier Fußbodenpaneele und

Figur 2 zeigt einen schematischen Schnitt durch ein zweites Ausführungsbeispiel einer Verbindung zweier Fußbodenpaneele.

In den Figuren sind einander entsprechende und funktionsähnliche Bauteile mit gleichen Bezugszeichen versehen.

In den Figuren 1 und 2 sind die Fußbodenpaneele 10, 12 nur im Bereich ihrer Nut/Feder-Verbindung dargestellt. Es versteht sich, dass das Paneel 10 auf seiner linken Seite (nicht dargestellt) eine Nut aufweist wie das Paneel 12 und das entsprechend das Paneel 12 auf seiner rechten Seite (nicht dargestellt) eine Doppelfeder aufweist wie das Paneel 10.

Gemäß Fig. 1 weist die Nut/Feder-Verbindung zwei Federarme 14a, 14b auf, die integral (einstückig) mit dem Paneel 10 ausgebildet sind und von diesem in horizontaler Richtung vorstehen. Die Begriffe "horizontal" und "vertikal" werden hier verwendet unter Bezug auf einen Einsatz der Paneele als Fußbodenbelag.

Der untere Federarm 14b ist in der Figur an seiner Spitze mit einem schraffierten Bereich 14c dargestellt. Diese Schraffur deutet an, dass die horizontale Länge des Federarmes 14b etwa um die Strecke des schraffierten Bereiches variiert werden kann, was weiter unten näher erläutert wird.

Die beiden Federarme 14a, 14b greifen beim Zusammenbau der Paneele in eine Nut 16 im Paneel 12. Die Nut 16 weist am Nutgrund 16a keinen Vorsprung auf, der im zusammengebauten Zustand mit beiden Federarmen 14a, 14b in Eingriff kommt. Die Nut 16 hat einen abgerundeten Nutgrund 16a. Dies hat mehrere Vorteile: Im Unterschied zu einer Nut, die im Bereich des Nutgrundes Ecken aufweist, ist die Gefahr von Rissen oder gar eines Bruches weitgehend reduziert. Weiterhin ermöglicht die runde Ausgestaltung der Nut bei hoher Elastizität eine Verringerung des gebildeten Hohlraumes und somit eine Verbesserung der Stabilität der Paneel-Verbindung. Beim dargestellten Ausführungsbeispiel ist der Nutgrund 16a etwa halbkreisförmig gestaltet und geht tangential in die parallelen Seitenflächen der Nut 16 über.

Der obere Federarm 14a weist auf seiner Oberseite einen Vorsprung 18 auf, der in eine Vertiefung 20 in dem oberen Ausleger 12b des Paneels 12 rastend eingreift, um eine Trennung der Paneele 10, 12 in Horizontalrichtung kraftschlüssig zu verhindern. Die Verbindung benötigt somit nicht unbedingt einen Leim. Wie dargestellt ist, bleibt im zusammengebauten Zustand ein Freiraum in der Vertiefung 20.

Diese Ausgestaltung der Verrastmittel ermöglicht ein einfaches Ausklinken der Verbindung ohne Bruchgefahr. Das einfache Ausklinken und auch der einfache Zusammenbau werden weiter dadurch gefördert, dass die beiden Federarme 14a, 14b frei in die Nut 16 eingreifen, also im zusammengebauten Zustand eine gewisse elastische Relativbewegung der beiden Federarme aufeinander zu möglich ist. Es hat sich gezeigt, dass trotz dieser Elastizität mit der dargestellten Struktur der Nut/Feder-Verbindung gleichwohl eine sehr gute Festigkeit der Verbindung gegen ein Auftrennen in Horizontalrichtung erreicht wird. Die Verriegelung auf der Oberseite ermöglicht eine saubere und dichte Anlage der Paneele aneinander über ihre gesamten Seitenkanten. Der untere Federarm 14b kann beim Auseinanderbauen der Verbindung leicht aus der Nut gelöst werden, ohne dass Bruchgefahr besteht, da er weder eingerastet ist noch durch einen Keil in eine Zwangslage gepresst wird.

Die Zeichnung zeigt auch die Trennebene 24 zwischen den beiden verbundenen Paneelen 10, 12. Direkt unterhalb der oberen Stoßlinie zwischen den beiden Paneelen befindet sich ein Freiraum 22, der evtl. Leim aufnehmen kann und auch ansonsten die genaue Anlage der beiden Paneele im Bereich ihrer oberen Stoßlinie fördert.

In der Figur ist rechts neben der Trennebene 24 ein Bereich 26 dargestellt, in dem ein vertikal von oben einwirkender Kraftvektor über die gesamte Verbindung von oben nach unten vollständig durch massives Material aufgefangen wird. Hierzu sind die in der Figur schraffierten Bereiche von Bedeutung: Zunächst zeigt die Figur einen schraffierten Bereich 10a, der als Federarmstütze bezeichnet werden kann. Der Bereich 10a ist integraler (einstückiger) Bestandteil des Paneels 10, d.h. das Material des Paneels 10 erstreckt sich voll in den schraffierten Bereich 10a. Zwischen den Federarmen 14a, 14b verbleibt dann nur als Freiraum der Einschnitt 32. Wie oben ausgeführt ist, kann in Abwandlung des in der Figur gezeigten Ausführungsbeispiels der schraffierte Bereich 10a variiert werden, d. h. die rechte Begrenzung des Bereichs 10a kann im Sinne des dargestellten Doppelpfeiles nach links oder auch nach rechts verändert werden. Je nach horizontaler Länge des Bereiches 10a kann die Federelastizität der Federarme 14a, 14b verändert werden. Andererseits definiert die Abmessung des Bereichs 10a den Bereich 26, über den von oben nach unten durchgehend eine im Bereich der Trennebene vertikal wirkende Kraft ohne Hohlräume durch Vollmaterial abgefangen wird. Hierzu ist weiterhin der in der Figur unten dargestellte Bodenvorsprung 12a des rechten Paneels 12 bedeutsam. Das Material des Bodenvorsprunges 12a ist integral (einstückig) mit dem Material des rechten Paneels 12 ausgeformt und die horizontale Länge des Bodenvorsprunges 12a kann über den schraffierten Bereich variiert werden, wobei in der Figur zwei mögliche Extremlagen dargestellt sind:

Gemäß einer Extremlage reicht der schraffiert dargestellte Bodenvorsprung 12a des Paneels 12 bis zur Trennebene 24, in der anderen Extremlage ist der Bodenvorsprung 12a wesentlich kürzer und reicht nur um die Strecke 36 unter den unteren Federarm 14b, d.h. der untere Bodenvorsprung 12a ist gerade so lang, dass er mit guter stabiler Abstützung in plan-parallele Anlage kommt mit der unteren Fläche des Federarmes 14b. Bevorzugt wird der Bodenvorsprung 12a so ausgebildet, dass er in den Bereich 26 um mehr als 1 mm hineinragt, bevorzugt mehr als 1, 5 mm, um so zu gewährleisten, dass ein im Bereich 26 senkrecht (vertikal) einwirkender Kraftvektor überall durch Material aufgefangen wird.

Bei der Gestaltung der Paneel-Verbindung sind die Abmessungen wichtig. Die Figur zeigt die Paneelverbindung im Maßstab 10:1. Die Gesamthöhe (in Vertikalrichtung) beider Paneele beträgt beim dargestellten Ausführungsbeispiel 7 mm.

Die horizontale Länge des unteren Federarmes 14b kann ebenfalls im Rahmen des schraffierten Bereiches 14c variiert werden. Wie beim Ausführungsbeispiel dargestellt, ist die maximale horizontale Länge des unteren Federarmes 14b geringer als die horizontale Länge des oberen Federarmes 14a, d.h. die Spitze 30 des unteren Federarmes 14b liegt näher an der Trennebene 24 als die Spitze 28 des oberen Federarmes 14a. Für die Elastizität des unteren Federarmes 14b, die insbesondere beim Ausklinken der Verbindung bedeutsam ist, ist die Strecke 34 entscheidend, d.h. die Tiefe des freien Einschnitts 32 in bezug auf das vordere Ende des Federarmes 14b. Beim Ausklinken wird regelmäßig ein Paneel etwas angehoben. Dabei muss der untere Federarm 14b etwas elastisch ausweichen. Um diese Ausweichmöglichkeit zu fördern und die Kräfte auf den Federarm 14b zu reduzieren, ist dieser, wie in der Figur dargestellt ist, auf seiner Unterseite abgerundet.

Die horizontale Länge des unteren Bodenvorsprunges 12a, der auch als Nutwange in bezug auf die Nut 16 bezeichnet werden kann, wird abgestimmt auf die Länge des unteren Federarmes 14b. Eine extreme Kombination ist in der Figur dargestellt durch die einfach schraffierten Bereiche von Bodenvorsprung 12a und Federarm 14b. Eine andere extreme Kombination ist in der Figur dargestellt durch die doppelt (kariert) schraffierten Bereiche dieser Elemente. Bei einem bevorzugten Ausführungsbeispiel gilt für die horizontale Länge des Federarmes 14b, dass diese mindestens bis zur Hälfte in den Bereich 26 hineinragt. Für den exakten Zusammenbau ist es auch vorteilhaft, die Stirnfläche 10b des Paneels 10, die dem Bodenvorsprung 12a gegenüberliegt, hinter die Trennebene 24 zurückzunehmen.

Der dargestellte Aufbau der Paneel-Verbindung ermöglicht die Verwendung von preiswerteren Materialien als der vergleichbare (und konstruktiv aufwendigere) Stand der Technik. Je nach Wahl der oben erläuterten variablen Abmessungen kann auch geringerwertiges HDF als Material verwendet werden oder sogar auch MDF. Die Federarme 14a, 14b können, im Vergleich zum Stand der Technik relativ stark dimensioniert werden, d.h. ihre Abmessungen in vertikaler Richtung können relativ groß sein. Beim dargestellten Ausführungsbeispiel hat der obere Federarm 14a eine vertikale Höhe von etwa 1,3 mm (nicht im Bereich des Vorsprunges 18), während der untere Federarm 14b eine vertikale Abmessung von 1,2 mm aufweist. Generell kommen für den oberen Federarm bei einer Stärke des Fußbodenpaneels von 7 mm Abmessungen von 1 bis 1,4 mm in Betracht und für den unteren Federarm Abmessungen von 1 bis 1,3 mm.

In Abwandlung des vorstehend beschriebenen Ausführungsbeispieles kann das Verrastmittel auch am unteren Arm 14b angeordnet werden, also analog eine nach unten weisende Nase und eine entsprechende Ausnehmung im unteren Bodenvorsprung 12a vorgesehen sein. Diese Variante ist insbesondere dann vorteilhaft, wenn keine Entriegelung der Paneele vorgesehen ist.

Fig. 2 zeigt eine Abwandlung des vorstehend anhand der Fig. 1 beschriebenen Ausführungsbeispieles. Die übereinstimmenden Merkmale ergeben sich unmittelbar aus Fig. 2.. So ragt, z.B., auch beim Ausführungsbeispiel gemäß Fig. 2 der untere Federarm 14b weniger in die Nut 16 als der obere Federarm 14a. Wie oben bereits erläutert, bedeutet "untere" bzw. "obere", dass ersteres näher am Boden liegt, auf dem das Fußbodenpaneel angeordnet wird.

In Abwandlung des Ausführungsbeispiels gemäß Fig. 1 ist beim Ausführungsbeispiel gemäß Fig. 2 der Einschnitt 32 zwischen den beiden Federarmen 14a, 14b anders gestaltet. Der obere Federarm 14a hat auf seiner Innenseite einen etwa sinusförmigen Verlauf (vgl. Fig. 2) von seiner Spitze 28 bis zu der Verbindungsstelle zum unteren Federarm 14b. Diese geschwungene, scharfe Winkel vermeidende Kurve ist in Fig. 2 mit dem Bezugszeichen 32 bezeichnet. Diese Gestaltung der Unterseite des oberen Federarmes 14a führt zu einem erhöhten Stabilität desselben und zur Vermeidung von Rissen beim Auseinandernehmen von Paneelen. Beim Ausführungsbeispiel gemäß Fig. 2, stößt die vordere Spitze 28 des oberen Federarmes 14a gegen eine Stelle am Grund der Nut 16.

Weiterhin ist beim Ausführungsbeispiel nach Fig. 2 der obere Ausleger (12b) der Paneele wulstförmig abgerundet. Auch diese Ausgestaltung fördert sowohl den Zusammenbau als auch das Auseinandernehmen der Paneele.

## Patentansprüche

1. Paneel, insbesondere Fußbodenpaneel (10, 12), mit zwei einstückig mit dem Paneel ausgebildeten Federarmen (14a, 14b) auf einer Seite und einer in dem Material des Paneels ausgeformten, durch einen unteren Bodenvorsprung (12a) des Paneels unten begrenzten Nut (16) mit parallelen Seiten flächen auf der gegenüberliegenden Seite, wobei Nut und Feder so ausgebildet sind, dass mehrere Paneele durch Zusammenfügen der Federarme (14a, 14b) und Nuten (16) miteinander verbindbar sin, wobei die Nut/Feder-Verbindung mit Verrastmitteln (18, 20) versehen ist, die ein Trennen zweier Paneele hindern, und wobei im zusammengefügten Zustand zweier Paneele der vertikal untere Federarm (14b) des einen Paneels (16) in plan-paralleler Anlage mit der Oberseite des unteren Bodenvorsprungs (12a) des anderen, benachbarten Paneels (12) ist, **dadurch gekennzeichnet, dass** die Spitzen (28, 30) der Federarme (14a, 14b) im zusammengefügten Zustand innenseitig frei in die Nut (16) ragen und dass der Grund (16a) der genannten Nut (16) etwa halbkreisförmig ist und tangential in die parallelen Seitenflächen der Nut (16) übergeht.

2. Paneel nach Anspruch 1, **dadurch gekennzeichnet, dass** zwischen den Federarmen (14a, 14b) im zusammengefügten Zustand ein freier Einschnitt (32) mit einer Tiefe (34) von zumindest 1 mm, bevorzugt zumindest 1,5 mm, vorgesehen ist.

3. Paneel nach einem der vorhergehenden Ansprüche, **dadurch gekennzeichnet, dass** die Verrastmittel (18, 20) am oberen Federarm (14a) angeordnet sind.

4. Paneel nach einem der vorhergehenden Ansprüche, **dadurch gekennzeichnet, dass** der untere Federarm (14b) kürzer ist als der obere Federarm (14a).

5. Paneel nach einem der vorhergehenden Ansprüche, **dadurch gekennzeichnet, dass** ein Bereich (26) mit von oben nach unten durchgehender Abstützung an oder nahe der Trennebene (24) zweier zusammengefügter Paneele (10, 12) gegeben ist.

6. Paneel nach Anspruch 5, **dadurch gekennzeichnet, dass** der Bereich (26) durchgehender Abstützung zumindest 1 mm breit ist.

7. Paneel nach Anspruch 6, **dadurch gekennzeichnet, dass** der Bereich (26) durchgehender Abstützung zumindest 1,5 mm breit ist.

8. Paneel nach einem der vorhergehenden Ansprüche, **dadurch gekennzeichnet, dass** der untere Federarm (14b) an seiner Spitze (30) unten abgerundet ist.

9. Paneel nach einem der vorhergehenden Ansprüche, **dadurch gekennzeichnet, dass** ein unterer Bodenvorsprung (12a), der die Nut (16) unten begrenzt, im zusammengefügten Zustand zumindest 1,5 mm über die Spitze (30) des unteren Federarms (14b) ragt (36).

## Claims

1. Panel, in particular a floor panel (10, 12), having two tongues (14a, 14b) integrally formed with the panel on one side and a groove (16) with parallel side faces, which is formed out in the material of the panels and delimited at the bottom by a lower bottom projection (12a) of the panel, on the opposite side, wherein tongue and groove are constructed in such a way that several panels can be connected to one another by the joining-together of the tongues (14a, 14b) and grooves (16), wherein the tongue-and-groove connection is provided with interlatching means (18,20) preventing the separation of two panels, and wherein in the joined-together state of two panels the vertically lower tongue (14b) of the one panel (16) is in plane-parallel contact with the upper face of the lower bottom projection (12a) of the other, adjacent panel (12), **characterised in that** the tips (28, 30) of the tongues (14a, 14b) protrude freely into the groove (16) on the inside in the joined-together state and that the bottom (16a) of the said groove is approx. semi-circular in shape and merges tangentially into the parallel side faces of the groove (16).

2. Panel according to claim 1, **characterised in that** a vacant indentation (32) having a depth (34) of at least 1 mm, and preferably at least 1.5 mm, is provided between the tongues (14a, 14b) in the joined-together state.

3. Panel according to one of the preceding claims, **characterised in that** the interlatching means (18, 20) are disposed on the upper tongue (14a).

4. Panel according to one of the preceding claims, **characterised in that** the lower tongue (14b) is shorter than the upper tongue (14a).

5. Panel according to one of the preceding claims, **characterised in that** a region (26) with continuous support from top to bottom is provided at or near the junction plane (24) of two joined-together panels (10, 12).

6. Panel according to claim 5, **characterised in that** the region (26) of continuous support is at least 1 mm wide.

7. Panel according to claim 6, **characterised in that** the region (26) of continuous support is at least 1.5 mm wide.

8. Panel according to one of the preceding claims, **characterised in that** the lower tongue (14b) is rounded off at the bottom at its tip (30).

9. Panel according to one of the preceding claims, **characterised in that** a lower bottom projection (12a), which delimits the groove (16) at the bottom, protrudes at least 1.5 mm (36) beyond the tip (30) of the lower tongue (14b) in the joined-together state.

## Revendications

1. Panneau, en particulier panneau de revêtement de sol (10, 12), comprenant sur un côté deux bras élastiques (14a, 14b) formés d'un seul tenant avec le panneau et, sur le côté opposé, une rainure (16) à faces latérales parallèles formée dans le matériau du panneau et délimitée vers le bas par un ressaut inférieur (12a) du panneau, la liaison par rainure et languette étant conçue de manière à permettre l'assemblage de plusieurs panneaux par introduction des bras élastiques (14a, 14b) dans la rainure (16) et étant munie de moyens de blocage par emboîtement (18, 20) qui empêchent la désolidarisation des deux panneaux, le bras élastique inférieur (14b) d'un panneau (16) étant, à l'état assemblé, en contact de manière plane et parallèle avec la face supérieure du ressaut (12a) de l'autre panneau voisin (12), **caractérisé en ce que**, à l'état assemblé, les extrémités (28, 30) des bras élastiques (14a, 14b) font librement saillie avec leur côté intérieur dans la rainure (16) et que le fond (16a) de ladite rainure (16) est à peu près semi-circulaire et rejoint tangentiellement les faces parallèles de la rainure (16).

2. Panneau selon la revendication 1, **caractérisé en ce qu'**il est prévu une découpe libre (32) d'une profondeur (34) d'au moins 1 mm, préférentiellement d'au moins 1,5 mm, entre les bras élastiques (14a, 14b) à l'état assemblé.

3. Panneau selon l'une des revendications précédentes, **caractérisé en ce que** les moyens de blocage par emboîtement (18, 20) sont disposés sur le bras élastique supérieur (14a).

4. Panneau selon l'une des revendications précédentes, **caractérisé en ce que** le bras élastique inférieur (14b) est plus court que le bras élastique supérieur (14a).

5. Panneau selon l'une des revendications précédentes, **caractérisé en ce qu'**il existe une zone (26) en appui continu de haut en bas le long ou à proximité du plan de séparation (24) de deux panneaux (10, 12) assemblés.

6. Panneau selon la revendication 5, **caractérisé en ce que** ladite zone (26) en appui continu est large d'au moins 1 mm.

7. Panneau selon la revendication 6, **caractérisé en ce que** ladite zone (26) en appui continu est large d'au moins 1,5 mm.

8. Panneau selon l'une des revendications précédentes, **caractérisé en ce que** le bras élastique inférieur (14b) est, à son extrémité (30), arrondi vers le bas.

9. Panneau selon l'une des revendications précédentes, **caractérisé en ce que**, à l'état assemblé, un ressaut inférieur (12a) qui délimite vers le bas la rainure (16) dépasse (36) d'au moins 1,5 mm l'extrémité (30) du bras élastique inférieur (14b).
